# EUROPÄISCHE PATENTSCHRIFT

(11) **EP 2 787 159 B1**
(45) Veröffentlichungstag und Bekanntmachung des Hinweises auf die Patenterteilung: **13.09.2017**
(21) Anmeldenummer: 14163248.9
(22) Anmeldetag: 02.04.2014
(51) Int. Cl.: E06B 3/263

(54) **Profilanordnung mit Isoliereinsatz**
Profile assembly with insulated insert
Système de profilé avec insert isolant

(30) Priorität: 02.04.2013 EP 13161981
(43) Veröffentlichungstag der Anmeldung: 08.10.2014
(73) Patentinhaber: Kawneer Aluminium Deutschland Inc., 58642 Iserlohn (DE)
(72) Erfinder: VOLLMER, Dirk, 58511 Lüdenscheid (DE); HEYN, Thomas, 58089 Hagen (DE)
(74) Vertreter: Trinks, Ole

(56) Entgegenhaltungen:
- EP-A2- 2 088 276
- WO-A1-97/22779
- DE-A1-102005 032 176
- DE-U1- 29 701 026

## Beschreibung

Die Erfindung betrifft eine Profilanordnung mit mindestens einem ersten Rahmenteil und mindestens einem zweiten Rahmenteil und einem in einem Zwischenraum zwischen dem ersten und dem zweiten Rahmenteil eingesetzten Isoliereinsatz.

Die Druckschrift zeigt eine Profilanordnung gemäß dem Oberbegriff des Anspruchs 1 und betrifft ein wärmegedämmtes Verbund-profil für Rahmen, insbesondere für Fenster, Türen, Fassaden und dergleichen, welches wenigstens zwei vorzugsweise aus Metall bestehende Profilschalen aufweist, die über mindestens einen zwischen den Profilschalen angeordneten und mit seinen als Anschlußleiste ausgebildeten Längsrändern an den Profilschalen angeschlossenen Isoliersteg miteinander verbunden und im Abstand voneinander gehalten sind. In dem sich etwa durch die Breite des Isolierstegs ergebenden Mittelbereich des Rahmens sind ein oder mehrere, sich in der Ebene des Rahmens erstreckende Dichtelemente vorgesehen, die einerseits am Rahmen fest angeordnet sind und andererseits mit ihrer vorstehenden Dichtfläche zur Bildung einer den Mittelbereich unterteilenden Trennebene abdichtend an weiteren Rahmenteilen oder Ausfachungselementen des Rahmens anliegen.

Demnach sind aus der Technik wärmegedämmte Profilanordnungen beispielsweise für Fenster- oder Türrahmen allgemein bekannt, welche ein erstes Rahmenteil und ein zweites Rahmenteil aufweisen, wobei zwischen diesem ersten Rahmenteil und dem zweiten Rahmenteil ein Zwischenraum ausgebildet ist, in welchen ein Isoliereinsatz aus einem geeigneten Isoliermaterial eingesetzt wird. Während die Rahmenteile, die beispielsweise aus Profilhalbschalen zusammengesetzt sind, aus einem Leichtmetall wie in der Regel Aluminium ausgebildet sind, verfügen diese zum weitgehenden Unterbinden eines unerwünschten Wärmeübertrittes infolge von Wärmeleitung über sogenannte Isolierstege aus einem Kunststoffmaterial, mit welchen die jeweiligen Profilhalbschalen verbunden sind. Hierbei wird also an ein- und demselben Rahmenteil, welches aus Leichtmetall-Profilhalbschalen aufgebaut ist, im Isolierstegbereich ein Isoliersteg-Zwischenraum vorgesehen, für welchen es bekannt ist, diesen mittels eines geeigneten Dichtungseinsatzes weitgehend auszufüllen, sodass neben dem weitgehenden Unterbinden eines unerwünschten Wärmeübertrittes infolge von Wärmeleitung auch ein Wärmeübertritt infolge von Konvektion vermindert werden kann.

Wären nun mehrere dieser Rahmenteile in einer bestimmten Lagebeziehung zueinander angeordnet, wie es insbesondere bei Schiebe- oder Schwenkflügelrahmen der Fall ist, so sind zwar die Isoliersteg-Zwischenräume derart ausgestaltet, dass ein unerwünschter Wärmeübertritt weitgehend vermieden wird; zwischen den einzelnen Rahmenteilen, die wiederum aus Profilhalbschalen zusammengesetzt sind, wird dann jedoch ein weiterer Zwischenraum ausgebildet, der eine Bewegungsfreiheit der Rahmenteile relativ zueinander sicherstellen soll, und zwar insbesondere dann, wenn bestimmte Bereiche des einen Rahmenteils infolge des Verschiebens und/oder des Verschwenkens in diesen Zwischenraum hineinbewegt werden sollen.

Da diese Flexibilität infolge des Verschiebens und/oder Verschwenkens für den jeweiligen Verschiebe- und/oder Verschwenkvorgang essentiell ist, ergibt sich bei herkömmlichen Profilanordnungen mit mindestens einem ersten Rahmenteil und mindestens einem zweiten Rahmenteil, wobei das erste Rahmenteil relativ zum zweiten Rahmenteil in mindestens einer Achsrichtung verschiebbar und/oder um mindestens einen Drehpunkt dreh- oder verschwenkbar ist, wobei zwischen dem ersten Rahmenteil und dem zweiten Rahmenteil ein Zwischenraum ausgebildet ist, der infolge eines Verschiebens und/oder Verschwenkens des ersten Rahmenteils relativ zum zweiten Rahmenteil in seinem Volumen und/oder seinem Begrenzungsquerschnitt veränderlich ist, der Nachteil, dass dieser relativ große Zwischenraum zum unerwünschten Wärmeübertritt zwischen den Rahmenteilen einerseits, aber auch zwischen der jeweiligen Außen- und der jeweiligen Innenseite eines betroffenen Rahmenteils für sich gesehen in negativer Weise beiträgt.

Es ist daher die Aufgabe der vorliegenden Erfindung, eine oben beschriebene Profilanordnung mit mindestens einem ersten Rahmenteil und mindestens einem zweiten Rahmenteil, die relativ zueinander in mindestens einer Achsrichtung verschiebbar und/oder um mindestens einen Drehpunkt dreh- oder verschwenkbar sind, dass die Wärmedämmung verbessert wird.
Diese Aufgabe wird durch den Gegenstand des unabhängigen Patentanspruchs 1 gelöst, wobei vorteilhafte Weiterbildungen des erfindungsgemäßen Profilanordnung in den abhängigen Patentansprüchen angegeben sind.
Demnach wird insbesondere eine Profilanordnung mit mindestens einem ersten Rahmenteil und mindestens einem zweiten Rahmenteil angegeben, wobei das erste Rahmenteil relativ zum zweiten Rahmenteil in mindestens einer Achsrichtung verschiebbar und/oder um mindestens einen Drehpunkt dreh- oder verschwenkbar ist, wobei zwischen dem ersten Rahmenteil und dem zweiten Rahmenteil ein Zwischenraum ausgebildet ist, der infolge eines Verschiebens und/oder Verschwenkens des ersten Rahmenteils relativ zum zweiten Rahmenteil in seinem Volumen und/oder seinem Begrenzungsquerschnitt veränderlich ist, wobei ein zweiteiliges Isoliereinsatz in dem Zwischenraum angeordnet ist, wobei während des Verschiebens und/oder Verschwenkens ein erster Teil des Isoliereinsatzes an einem zweiten Teil des Isoliereinsatzes derart entlang bewegbar ist, dass ein Wärmeübertritt zwischen dem ersten Rahmenteil und dem zweiten Rahmenteil vermindert ist.
Der hier verwendete Begriff "Rahmenteil" bezieht sich hierbei insbesondere auch auf den Flügelrahmen eines Tür- oder Fensterprofils; dies bedeutet, dass beispielsweise das erste Rahmenteil feststehend vorgesehen ist und das zweite Rahmenteil einen Flügelrahmen bildet, der relativ zum ersten Rahmenteil verschieb- und/oder verschwenkbar ist. Denkbar ist es jedoch auch, dass keines der Rahmenteile als ortsfestes Teil vorgesehen ist. Wesentlich hierbei ist nur, dass die beiden Rahmenteile relativ zueinander derart beweglich sind, dass der entstehende Zwischenraum in seinem Begrenzungsquerschnitt und/oder seinem Volumen veränderlich ist.
Unter dem Begriff "Begrenzungsquerschnitt" ist hierbei im senkrechten Schnitt durch den Zwischenraum diejenige Querschnittsfläche gemeint, welche den Zwischenraum nach innen definiert und durch geeignete Begrenzungen wie beispielsweise Profilwände der Profile der jeweiligen Rahmenteile begrenzt wird.
Die mit der erfindungsgemäßen Lösung erzielbaren Vorteile liegen auf der Hand. Dadurch, dass der Isoliereinsatz zweiteilig ausgebildet ist, ist eine große Flexibilität im Hinblick auf den zum Verschwenken und/oder Verschieben der Rahmenteile relativ zueinander erforderlichen Freiraum gewährleistet. Gleichzeitig ist auch dann, wenn sich das Volumen und/oder der Begrenzungsquerschnitt des Zwischenraumes in Folge des Verschiebens und/oder Verschwenkens verändert bzw. verändern, sichergestellt, dass der Wärmeübertritt zwischen dem ersten Rahmenteil und dem zweiten Rahmenteil, aber auch gegebenenfalls entlang des jeweiligen Rahmenteils selbst, vermindert ist. Dabei ist es möglich, denselben Isoliereinsatztyp, d. h. denselben mehrteiligen Isoliereinsatz jeweils in Zwischenräumen anzuordnen, welche einen unterschiedlichen Bereich von Zwischenraumvolumina bzw. Zwischenraumquerschnitten abdecken, um dabei eine optimale Wärmedämmung zu erreichen.
Ferner ist vorgesehen, dass der Isoliereinsatz derart ausgebildet ist, dass während des Verschwenkens und/oder während des Verschiebens der erste Teil des Isoliereinsatzes an dem zweiten Teil des Isoliereinsatzes berührungsfrei entlang bewegbar ist. Dadurch ist ein besonders hindernisfreies Verschieben und/oder Verschwenken der Rahmenteile relativ zueinander möglich, d. h. ein besonders leichtes Entlanggleiten der Rahmenteile aneinander, wenn die erfindungsgemäße Lösung bei Schiebeflügeln zum Einsatz kommt, bzw. ein besonders leichtgängiges Verschwenken, wenn die erfindungsgemäße Lösung bei Schwenkflügeln oder dergleichen zum Einsatz kommt.
Des Weiteren ist vorgesehen, dass der erste Teil des Isoliereinsatzes einen ersten Bereich und einen im Wesentlichen senkrecht dazu unter Ausbildung eines ersten Innenwinkels angeordneten zweiten Bereich aufweist, und dass der zweite Teil des Isoliereinsatzes eine zum ersten Teil im Wesentlichen komplementäre Querschnittformgebung aufweist, sodass der erste Bereich des ersten Teils dem zweiten Bereich des zweiten Teils und der zweite Bereich des ersten Teils dem ersten Bereich des zweiten Teils unter Ausbildung eines ersten Spaltes mit einem ersten Spaltabstand gegenüberliegt. In diesem Fall liegt dann also der erste Bereich des ersten Teils dem ersten Bereich des zweiten Teils unter Ausbildung eines zweiten Spaltes mit einem zweiten Spaltabstand gegenüber. Infolge der Tatsache, dass der jeweils erste Bereich eines jeden Teils und der jeweils zweite Bereich eines jeden Teils jeweils im Wesentlichen senkrecht aneinandergrenzen, sich also eine L-Form für jedes der Teile ergibt, ist der erste Spalt jeweils zwischen dem ersten Bereich eines der Teile und dem zweiten Bereich des jeweils anderen der Teile ausgebildet und wird durch den im Wesentlichen senkrecht dazu verlaufenden zweiten Spalt mit dem zweiten Spaltabstand unterbrochen und in die Ausdehnungsrichtung der jeweils aneinandergrenzenden ersten Bereiche der beiden Teile verschoben.

Hierdurch ergibt sich der besondere Vorteil, dass eine Variation des Abstandes der beiden Teile des Isoliereinsatzes zueinander sowohl unter Vergrößerung des unterbrochenen ersten Spaltes, d. h. in Richtung der jeweils ersten Bereiche der Teile, als auch unter Vergrößerung des zweiten Spaltes, d. h. in Richtung der jeweils zweiten Bereiche der Teile möglich ist. Hierdurch ergibt sich eine große Variationsmöglichkeit in Bezug auf das Volumen und/oder den Begrenzungsquerschnitt des mit dem Isoliereinsatz zu füllenden Zwischenraums. Des Weiteren ist es möglich, den Isoliereinsatz für einen relativ weiten Bereich von möglichen Zwischenraumvolumina bzw. Zwischenraumquerschnitten vorzusehen. Infolge der L-Form ergibt sich eine zumindest teilweise Überdeckung der Teile des Isoliereinsatzes dahingehend, dass sie zumindest in Teilflächen unter Ausbildung eines (relativ geringen) Spaltes aneinandergrenzen. Hierdurch wird die Luftzirkulation, die für den unterwünschten Wärmeübertritt in Folge von Konvektion verantwortlich ist, effektiv vermindert.

Gemäß einem Aspekt der erfindungsgemäßen Lösung ist es vorgesehen, dass ein dem ersten Innenwinkel gegenüberliegender Bereich des zweiten Teils zumindest bereichsweise einen Abstand von dem ersten Innenwinkel aufweist, der größer als der erste Teil und/oder der zweite Spaltabstand ist. Alternativ oder zusätzlich kann es vorgesehen sein, dass der dem zweiten Innenwinkel gegenüberliegende Bereich des ersten Teils zumindest bereichsweise einen Abstand von dem zweiten Innenwinkel aufweist, der größer als der erste und/oder der zweite Spaltabstand ist.

Hierdurch ergibt sich insbesondere bei Schwenkflügeln oder dergleichen der besondere Vorteil, dass ein Verschwenken der Rahmenteile relativ zueinander weit gehend ohne Behinderung oder sogar vollkommen berührungsfrei erfolgen kann, wobei gleichzeitig die Isolationswirkung nur minimal beeinträchtigt wird. Dadurch nämlich, dass der dem jeweiligen Innenwinkel gegenüberliegende Bereich des jeweils anderen Teils des Isoliereinsatzes nur bereichsweise von dem Innenwinkel weiter beabstandet wird als der jeweilige Spaltabstand bzw. die jeweiligen Spaltabstände, kann außerhalb des Bereiches der Spalt ausreichend schmal gemacht werden, sodass ein Wärmeübertritt effektiv vermindert wird.

Gemäß einem weiteren Aspekt der erfindungsgemäßen Lösung ist es vorgesehen, dass der dem ersten Innenwinkel gegenüberliegende Bereich des zweiten Teils abgerundet oder angeschrägt ausgebildet ist. Alternativ oder zusätzlich kann es vorgesehen sein, dass der dem zweiten Innenwinkel gegenüberliegende Bereich des ersten Teils abgerundet oder angeschrägt ausgebildet ist.

Durch ein derartiges Abrunden oder Anschrägen ist ein besonders einfaches Beabstanden des jeweiligen dem Innenwinkel gegenüberliegenden Bereiches des jeweils anderen Teils möglich, was den Fertigungsaufwand vermindert. Im Übrigen ergeben sich die gleichen oder ähnlichen Wirkungen, wie sie für eine allgemeine Beabstandung des Bereiches von dem jeweiligen Innenwinkel erzielt werden und wie es obenstehend beschrieben ist.

Gemäß einem weiteren Aspekt der erfindungsgemäßen Lösung ist es vorgesehen, dass der Isoliereinsatz zumindest teilweise aus einem Isoliermaterial aus mindestens einem der Gruppe von Polyethylenschaum, Polystyrolschaum, Ethylen-Prophlen-Dien-Elastomer, Plastikmaterial, Polyamid, Holz, Compacfoam gebildet ist. Die genannten Materialien bieten neben einer guten Verfügbarkeit und relativ einfacher Herstellungsverfahren allesamt eine ausreichende Isolationswirkung.

Im Folgenden werden Ausführungsbeispiele der erfindungsgemäßen Lösung anhand einer Zeichnung näher erläutert.

Es zeigen:
- Figuren 1a und 1b:: In Querschnittsansicht einen Isoliereinsatz in jeweils zwei Positionen für eine Profilanordnung gemäß einer ersten Ausführungsform der erfindungsgemäßen Lösung;
- Figuren 2a und 2b:: In Querschnittsansicht einen Isoliereinsatz in zwei Positionen für eine Profilanordnung gemäß einer zweiten Ausführungsform der Erfindung;
- Figuren 3a und 3b:: Eine Profilanordnung in Form von Schiebeflügelprofilen gegenüber jeweils einem feststehenden Rahmenprofil mit zwei verschiedenen Zwischenraumvolumina gemäß der ersten Ausführungsform der Erfindung in Querschnittsansicht, jeweils mit dem Isoliereinsatz aus Figuren 1a und 1b; schnittsansicht, jeweils mit dem Isoliereinsatz aus Figuren 1a und 1b;
- Figuren 4a, 4b und 4c:: Querschnittsansichten einer Profilanordnung in Form von relativ zueinander verschwenkbaren Flügelprofilen gemäß der zweiten Ausführungsform der Erfindung, in verschiedenen Schwenkpositionen, jeweils mit dem Isoliereinsatz aus den Figuren 2a und 2b.

Fig. 1a zeigt eine Querschnittsansicht auf einen Isoliereinsatz 200, der im Zusammenhang mit einer Profilanordnung gemäß einer ersten Ausführungsform der erfindungsgemäßen Lösung zum Einsatz kommt, wie sie untenstehend unter Bezugnahme auf Figuren 3a und 3b erläutert wird. Der Isoliereinsatz 200 aus Fig. 1a ist zweiteilig aufgebaut und besteht aus einem ersten L-förmigen Teil 210 sowie einem im Wesentlichen komplementär dazu ausgebildeten zweiten L-förmigen Teil 220. Das erste Teil 210 weist einen ersten Bereich 211 und einen im Wesentlichen senkrecht dazu ausgebildeten zweiten Bereich 212 aus, welche unter Ausbildung eines ersten Innenwinkels 215 aneinandergrenzen. Das im Wesentlichen komplementär ausgebildete zweite Teil 220 weist demnach wiederum einen ersten Bereich 221 und einen im Wesentlichen senkrecht dazu angeordneten zweiten Bereich 222 auf, welche unter Ausbildung eines zweiten Innenwinkels 225 aneinandergrenzen.

Ein erster Spalt 230 mit einem ersten Spaltabstand 231 wird jeweils zwischen dem ersten Bereich 211 des ersten Teils 210 und dem flächenmäßig gegenüberliegenden zweiten Bereich 222 des zweiten Teils 220 gebildet bzw. zwischen dem ersten Bereich 221 des zweiten Teils 220 und dem flächenmäßig gegenüberliegenden zweiten Bereich 212 des ersten Teils 210. Der erste Spalt 230 ist somit infolge der doppelten L-Form des Isoliereinsatzes 200 in der in Fig. 1a dargestellten Querschnittsfläche versetzt unterbrochen; einen Übergangsbereich bildet ein zweiter Spalt 240 unter Ausbildung eines zweiten Spaltabstandes 241, der dementsprechend im Wesentlichen senkrecht zu dem unterbrochenen ersten Spalt 230 verläuft und flächenmäßig von dem ersten Bereich 211 des ersten Teils 210 und dem ersten Bereich 221 des zweiten Teils 220 begrenzt wird.

Wie aus Fig. 1b hervorgeht, kann infolge einer Verschiebung der Teile 210, 220 des Isoliereinsatzes 200 relativ zueinander in Richtung der jeweiligen ersten Bereiche 211, 221 der Spaltabstand 231 des ersten Spaltes 230 variiert werden; in den Figuren 1a und 1b nicht gezeigt, jedoch ebenso leicht möglich ist eine Variation des zweiten Spaltabstandes 241 des zweiten Spaltes 240 durch Verschiebung der Teile 210, 220 des Isoliereinsatzes 200 relativ zueinander in Ausdehnungsrichtung der jeweiligen zweiten Bereiche 212, 222.

Die Figuren 2a und 2b zeigen analog zu den Figuren 1a und 1b die beiden Teile 210, 220 eines Isoliereinsatzes 200, und zwar jeweils in verschiedenen Positionen relativ zueinander, wie er bei einer Profilanordnung gemäß einer zweiten Ausführungsform zum Einsatz kommen kann, wobei diese Profilanordnung gemäß der zweiten Ausführungsform weiter unten im Zusammenhang mit den Figuren 4a bis 4c erläutert werden wird.

Der Isoliereinsatz 200 ist wiederum zweiteilig ausgebildet und weist ein L-förmiges erstes Teil 210 und ein im Wesentlichen komplementär dazu ausgebildetes zweites Teil 220 auf, welche wiederum, wie in Bezug auf die Figuren 1a und 1b bereits erläutert, im Wesentlichen senkrecht zueinander angrenzende jeweilige erste und zweite Bereiche 211, 212 bzw. 221, 222 aufweisen, welche einen ersten Innenwinkel 215 bzw. einen zweiten Innenwinkel 225 ausbilden.

In Weiterbildung der Formgebung, wie sie in den Figuren 1a und 1b gezeigt ist, sind jedoch in Innenwinkeln 215, 225 jeweils gegenüberliegende Bereiche 226 bzw. 216 des jeweils anderen Teils 220, 210 des Isoliereinsatzes 200 gemäß der zweiten Ausführungsform derart abgeschrägt ausgebildet, dass eine Verschwenkbewegung der Teile 210, 220 relativ zueinander, wie sie in Fig. 2b gezeigt ist, weitgehend behinderungsfrei, d. h. berührungsfrei möglich ist, wobei selbst dann die Isolationswirkung nur unwesentlich beeinträchtigt wird, da die Teile 210, 220 weiterhin einen Spalt 230 bzw. 240 zwischen sich aufweisen, welcher zur effektiven Verminderung des Wärmeüberganges und somit zum effektiven Verbessern der Isolationswirkung beiträgt.

Die Figuren 3a und 3b zeigen nun jeweils in einer Querschnittsansicht eine Profilanordnung 100, im speziellen Fall einen ersten Schiebeflügel 100a und einen zweiten Schiebeflügel 100b, wobei bei jedem dieser beiden Schiebeflügel 100a, 100b, d. h. bei jeder Teilprofilanordnung 100, jeweils ein Zwischenraum 150 zwischen einem ersten Rahmenteil 110 und einem zweiten Rahmenteil 120 ausgebildet ist.

Hierbei ist das erste Rahmenteil 110 aus einer ersten Profilhalbschale 111 und einer zweiten Profilhalbschale 121 ausgebildet, welche mittels Isolierstegen miteinander verbunden sind. In der dargestellten ersten Ausführungsform gemäß Figuren 3a und 3b ist am ersten Rahmenteil 110 eines jeden der Schiebeflügel 100a, 100b jeweils ein Flächenelement, beispielsweise eine Verglasung oder dergleichen vorgesehen. Diese Schiebeflügel, d. h. jeweils der erste Rahmenteil 110, ist relativ zu dem zweiten Rahmenteil 120 verschiebbar. An dem zweiten Rahmenteil 120 ist gemäß der gezeigten ersten Ausführungsform das erste Teil 210 des Isoliereinsatzes 200 aus Figuren 1a und 1b vorgesehen; dementsprechend ist das komplementäre zweite Teil 220 des Isoliereinsatzes 200 derart in dem Zwischenraum 150 zwischen dem ersten Rahmenteil 110 und dem zweiten Rahmenteil 120 an dem ersten Rahmenteil 110 vorgesehen, dass bei einer Schiebebewegung des ersten Rahmenteils 110 relativ zum zweiten Rahmenteil 120 die beiden Teile des Isoliereinsatzes 200 berührungsfrei aneinander vorbei bewegt werden können, und gleichzeitig infolge des ersten Spaltes 230 und des zweiten Spaltes 240 zwischen den Teilen 210, 220 des Isoliereinsatzes 200 ein Wärmeübertritt infolge von Konvektion sowohl zwischen dem ersten Rahmenteil 110 und dem zweiten Rahmenteil 120, als auch zwischen der ersten Profilhalbschale 111 und der zweiten Profilhalbschale 121 des ersten Rahmenteils 110 effektiv vermindert wird.

Wie aus Fig. 3b hervorgeht, ist es möglich, das Volumen des Zwischenraumes 150 derart zu verkleinern, dass das erste Rahmenteil 110 auf das zweiten Rahmenteil 120 hin verschoben wird, ohne dass ein Austausch der Teile 210, 220 des Isoliereinsatzes 200 vonnöten wäre; es ist vielmehr sichergestellt, dass auch bei einer derartigen Variation des Zwischenraumes 150 ein- und derselbe Isoliereinsatz 200 zum Einsatz kommen kann.

Wie aus den Figuren 4b und 4c ersichtlich ist, eignet sich eine derartige Querschnittsformgebung der Teile 210, 220 des Isoliereinsatzes 200 insbesondere dann, wenn die Rahmenteile 110, 120 relativ zueinander um einen Drehpunkt D gedreht bzw. verschwenkt werden. Infolge der in Bezug auf die Figuren 2a und 2b beschriebenen Anschrägung der den jeweiligen Innenwinkeln 215, 225 gegenüberliegenden Teile 216 bzw. 226, durch die die jeweiligen Bereiche 216 bzw. 226 Abstände aufweisen, welche bei dem in Fig. 4a dargestellten geschlossenen Zustand größer sind als der erste Spaltabstand 231 und/oder der zweite Spaltabstand 241, ist es möglich, dass ein Verschwenken, wie es in den Figuren 4b und 4c gezeigt ist, derart berührungsfrei vonstattengeht, dass die Bewegung des ersten Teils 110 relativ zum zweiten Teil 120 nicht beeinträchtigt ist.

Sowohl in der ersten Ausführungsform als auch in der zweiten Ausführungsform sind die Teile 210, 220 des jeweiligen Isoliereinsatzes 200 jeweils zumindest teilweise aus einem geeigneten Isoliermaterial wie beispielsweise Polyethylenschaum, Polystyrolschaum, Ethylen-Prophlen-Dien-Elastomer, Plastikmaterial, Polyamid, Holz, Compacfoam gebildet. Hierdurch wird die Isolationswirkung insbesondere im Bezug auf den unerwünschten konvektiven Wärmeübertritt zwischen den Rahmenteilen 110, 120 verbessert.

### Bezugszeichenliste

- 100: Profilanordnung
- 100a: erster Schiebeflügel
- 100b: zweiter Schiebeflügel
- 110: erstes Rahmenteil
- 111: erste Profilhalbschale
- 120: zweites Rahmenteil
- 121: zweite Profilhalbschale
- D: Drehpunkt
- 150: Zwischenraum
- 200: Isoliereinsatz
- 210: erster Teil des Isoliereinsatzes
- 211: erster Bereich des ersten Teils
- 212: zweiter Bereich des ersten Teils
- 215: erster Innenwinkel
- 216: dem zweiten Innenwinkel gegenüberliegender Teil des ersten Teils
- 220: zweiter Teil des Isoliereinsatzes
- 221: erster Bereich des zweiten Teils
- 222: zweiter Bereich des zweiten Teils
- 225: zweiter Innenwinkel
- 226: dem ersten Innenwinkel gegenüberliegender Teil des zweiten Teils
- 230: erster Spalt
- 231: erster Spaltabstand
- 240: zweiter Spalt
- 241: zweiter Spaltabstand

## Patentansprüche

1. Profilanordnung (100) mit mindestens einem ersten Rahmenteil (110) und mindestens einem zweiten Rahmenteil (120),
wobei das erste Rahmenteil (110) relativ zum zweiten Rahmenteil (120) in mindestens einer Achsrichtung verschiebbar und/oder um mindestens einen Drehpunkt (D) dreh- oder verschwenkbar ist,
wobei zwischen dem ersten Rahmenteil (110) und dem zweiten Rahmenteil (120) ein Zwischenraum (150) ausgebildet ist, der infolge eines Verschiebens und/oder Verschwenkens des ersten Rahmenteils (110) relativ zum zweiten Rahmenteil (120) in seinem Volumen und/oder seinem Begrenzungsquerschnitt veränderlich ist,
wobei ein zweiteiliger Isoliereinsatz (200) in dem Zwischenraum (150) angeordnet ist, **dadurch gekennzeichnet, dass** der Isoliereinsatz (200) ein L-förmiges erstes Teil (210) und ein im Wesentlichen komplementär dazu ausgebildetes zweites Teil (220) aufweist,
wobei der erste Teil (210) des Isoliereinsatzes (200) einen ersten Bereich (211) und einen im Wesentlichen senkrecht dazu unter Ausbildung eines ersten Innenwinkels (215) angeordneten zweiten Bereich (212) aufweist, wobei der zweite Teil (220) des Isoliereinsatzes (200) einen ersten Bereich (221) und einen im Wesentlichen senkrecht dazu unter Ausbildung eines zweiten Innenwinkels (225) angeordneten zweiten Bereich (222) aufweist, und wobei der zweite Teil (220) des Isoliereinsatzes (200) eine zum ersten Teil (210) im Wesentlichen komplementäre Querschnittsformgebung aufweist, sodass der erste Bereich (211) des ersten Teils (210) dem zweiten Bereich (222) des zweiten Teils (220) und der zweite Bereich (212) des ersten Teils (210) dem ersten Bereich (221) des zweiten Teils (220) unter Ausbildung eines ersten Spaltes (230) mit einem ersten Spaltabstand (231) gegenüberliegen, und sodass der erste Bereich (211) des ersten Teils (210) dem ersten Bereich (221) des zweiten Teils (220) unter Ausbildung eines zweiten Spaltes (240) mit einem zweiten Spaltabstand (241) gegenüberliegt,
wobei während des Verschiebens und/oder Verschwenkens erste Teil (210) des Isoliereinsatzes (200) an dem zweiten Teil (220) des Isoliereinsatzes (200) derart entlang bewegbar ist, dass ein Wärmeübertritt zwischen dem ersten Rahmenteil (110) und dem zweiten Rahmenteil (120) vermindert ist.

2. Profilanordnung (100) nach Anspruch 1,
wobei während des Verschiebens und/oder während des Verschwenkens der erste Teil (210) des Isoliereinsatzes (200) an dem zweiten Teil (220) des Isoliereinsatzes (200) berührungsfrei entlang bewegbar ist.

3. Profilanordnung (100) nach Anspruch 1 oder 2,
wobei ein dem ersten Innenwinkel (215) gegenüberliegender Bereich (226) des zweiten Teils (220) zumindest bereichsweise einen Abstand von dem ersten Innenwinkel (215) aufweist, der größer als der erste (231) und/oder der zweite Spaltabstand (241) ist, und/oder
wobei der dem zweiten Innenwinkel gegenüberliegende Bereich (216) des ersten Teils (210) zumindest bereichsweise einen Abstand von dem zweiten Innenwinkel (225) aufweist, der größer als der erste (231) und/oder der zweite Spaltabstand (241) ist.

4. Profilanordnung (100) nach Anspruch 3,
wobei der dem ersten Innenwinkel gegenüberliegende Bereich (226) des zweiten Teils (220) abgerundet oder angeschrägt ausgebildet ist und/oder wobei der dem zweiten Innenwinkel gegenüberliegende Bereich (216) des ersten Teils (210) abgerundet oder angeschrägt ausgebildet ist.

5. Profilanordnung (100) nach einem der vorhergehenden Ansprüche, wobei der Isoliereinsatz (200) zumindest teilweise aus einem Isoliermaterial aus mindestens einem der Gruppe von Polyethylenschaum, Polystyrolschaum, Ethylen-Prophlen-Dien-Elastomer, Plastikmaterial, Polyamid, Holz, Compacfoam gebildet ist.

## Claims

1. A profile assembly (100) comprising at least one first frame part (110) and at least one second frame part (120),
wherein the first frame part (110) is displaceable in at least one axial direction and/or rotatable or pivotable about at least one pivot point (D) relative to the second frame part (120),
wherein an intermediate space (150) is formed between the first frame part (110) and the second frame part (120), the volume and/or limiting cross-section of which is variable as a result of a displacing and/or pivoting of the first frame part (110) relative to the second frame part (120), wherein a two-part insulating insert (200) is arranged in the intermediate space (150),
**characterized in that**
the insulating insert (200) comprises an L-shaped first part (210) and a second part (220) configured substantially complementary thereto, wherein the first part (210) of the insulating insert (200) has a first region (211) and a second region (212) arranged substantially perpendicular thereto forming a first interior angle (215),
wherein the second part (220) of the insulating insert (200) has a first region (221) and a second region (222) arranged substantially perpendicular thereto forming a second interior angle (225),
and wherein the second part (220) of the insulating insert (200) exhibits a cross-sectional shape substantially complementary to the first part (210) such that the first region (211) of the first part (210) is situated opposite the second region (222) of the second part (220) and the second region (212) of the first part (210) is situated opposite the first region (221) of the second part (220) to form a first gap (230) at a first gap clearance (231), and such that the first region (211) of the first part (210) is situated opposite the first region (221) of the second part (220) to form a second gap (240) at a second gap clearance (241),
wherein a first part (210) of the insulating insert (200) is movable along a second part (220) of the insulating insert (200) during the displacement and/or pivoting such that a transfer of heat is reduced between the first frame part (110) and the second frame part (120).

2. The profile assembly (100) according to claim 1,
wherein the first part (210) of the insulting insert (200) is movable along the second part (220) of the insulting insert (200) in contactless manner during the displacement and/or pivoting.

3. The profile assembly (100) according to claim 1 or 2,
wherein at least part of a region (226) of the second part (220) opposite the first interior angle (215) has a spacing from the first interior angle (215) which is larger than the first (231) and/or the second gap clearance (241), and/or
wherein at least part of the region (216) of the first part (210) opposite the second interior angle has a spacing from the second interior angle (225) which is larger than the first (231) and/or the second gap clearance (241).

4. The profile assembly (100) according to claim 3,
wherein the region (226) of the second part (220) opposite the first interior angle is of rounded or beveled configuration and/or wherein the region (216) of the first part (210) opposite the second interior angle is of rounded or beveled configuration.

5. The profile assembly (100) according to one of the preceding claims, wherein the insulting insert (200) is at least partly formed of an insulating material from among at least one of the groups of polyethylene foam, polystyrene foam, ethylene-propylene-diene elastomer, plastic material, polyamide, wood and Compacfoam.

## Revendications

1. Agencement de profilé (100) comprenant au moins une première partie de cadre (110) et au moins une seconde partie de cadre (120),
dans lequel la première partie de cadre (110) et susceptible d'être déplacée par rapport à la seconde partie de cadre (120) en translation dans au moins une direction axiale et/ou en rotation ou en pivotement autour d'au moins un centre de rotation (D),
dans lequel un espace intermédiaire (150) est réalisé entre la première partie de cadre (110) et la seconde partie de cadre (120), espace intermédiaire dont le volume et/ou dont la section de délimitation est variable à la suite d'une translation et/ou d'un pivotement de la première partie de cadre (110) par rapport à la seconde partie de cadre (120), dans lequel un insert isolant (200) en deux parties est agencé dans l'espace intermédiaire (150),
**caractérisé en ce que** l'insert isolant (200) comprend une première partie en forme de L (210) et une seconde partie (220) réalisée sensiblement de façon complémentaire à celle-ci,
dans lequel la première partie (210) de l'insert isolant (200) comprend une première zone (211) et une seconde zone (212) agencée sensiblement perpendiculairement à celle-ci en réalisant un premier angle intérieur (215), dans lequel la seconde partie (220) de l'insert isolant (200) comprend une seconde zone (222) agencée sensiblement perpendiculairement à celle-ci en réalisant un second angle intérieur (225), et
dans lequel la seconde partie (220) de l'insert isolant (200) présente une conformation de section transversale sensiblement complémentaire à la première partie (210), de sorte que la première zone (211) de la première partie (210) est opposée à la seconde zone (222) de la seconde partie (220) et que la seconde zone (212) de la première partie (210) est opposée à la première zone (221) de la seconde partie (220) en réalisant une première fente (230) avec un premier écartement de fente (231), et de sorte que la première zone (111) de la première partie (210) est opposée à la première zone (221) de la seconde partie (220) en réalisant une seconde fente (240) avec un second écartement de fente (241), dans lequel pendant la translation et/ou pendant le pivotement la première partie (210) de l'insert isolant (200) est déplaçable le long de la seconde partie (220) de l'insert isolant (200) de sorte qu'un transfert de chaleur entre la première partie de cadre (110) et la seconde partie de cadre (120) est réduit.

2. Agencement profilé (100) selon la revendication,
dans lequel pendant la translation et/ou pendant le pivotement, la première partie (210) de l'insert isolant (200) est déplaçable sans contact le long de la seconde partie (120) de l'insert isolant (200).

3. Agencement profilé (100) selon la revendication 1 ou 2,
dans lequel une zone (126), de la seconde partie (220), opposée au premier angle intérieur (215) présente au moins localement une distance depuis le premier angle intérieur (215) qui est plus grande que le premier (231) et/ou que le second écartement de fente (241), et/ou dans lequel la zone (216), de la première partie (210), opposée au second angle intérieur présente au moins localement une distance depuis le second angle intérieur (225) qui est plus grande que le premier (231) et/ou que le second écartement de fente (241).

4. Agencement profilé (100) selon la revendication 3,
dans lequel la zone (226), de la seconde partie (220), opposée au premier angle intérieur est réalisée arrondie ou biseautée, et/ou dans lequel la zone (116), de la première partie (210), opposée au second angle intérieur est réalisée arrondie ou biseautée.

5. Agencement profilé (100) selon l'une des revendications précédentes, dans lequel l'insert isolant (200) est réalisé au moins partiellement en un matériau isolant choisi parmi l'un au moins du groupe comprenant mousse de polyéthylène, mousse de polystyrène, élastomère diène éthylènepropylène, matière plastique, polyamide, bois, ou mousse compacte dite "Compacfoam".
